# FASCICULE DE BREVET EUROPEEN

(11) **EP 0 401 127 B1**
(45) Date de publication et mention de la délivrance du brevet: **13.10.1993**
(21) Numéro de dépôt: 90401492.5
(22) Date de dépôt: 01.06.1990
(51) Int. Cl.: B65D 75/32, B65D 85/18

(54) **Conditionnement pour casque de protection**
Schutzverpackung für Sturzhelm
Package for crash helmet

(30) Priorité: 02.06.1989 FR 8907294
(43) Date de publication de la demande: 05.12.1990
(73) Titulaire: CHOLLET S.A., F-37600 Loches (FR)
(72) Inventeur: Chollet, Christian René, F-37600 Loches (FR)
(74) Mandataire: Viard, Jean

(56) Documents cités:
- DE-A- 2 326 594
- FR-A- 2 169 652
- GB-A- 2 205 553
- US-A- 4 453 629

## Description

La présente invention a pour objet un conditionnement pour casque de protection et notamment pour des casques du type de ceux qui sont utilisés par les motocylistes.

On sait que de tels objets sont volumineux. Ils sont habituellements présentés à la vente à l'intérieur d'emballages en carton de forme générale parallélipipédique. Mais, comme tout objet personnel, un acheteur éventuel doit pouvoir essayer sur place avant d'acheter.
Dans les magasins en libre service, le client éventuel ouvre donc l'emballage, essaye le casque et, en général, il ne le remet pas en place à l'intérieur du carton ; les casques tombent assez souvent à terre ce qui les raye, les dégrade et les rend impropres à la vente.

De plus, dans certains cas, le motocyliste pénètre dans le magasin avec un casque usagé et ressort avec un casque neuf, le casque usagé restant dans le carton du casque neuf.
Cette "démarque inconnue" cause un préjudice considérable au magasin, préjudice qui est supporté, en définitive, par les acheteurs honnêtes.

La présente invention a pour objet de pallier ces inconvénients et vise un conditionnement permettant l'essayage du casque sans ouvrir ledit conditionnement.

Des emballages thermoformés transparents sont déjà connus.

US-A-4 454 629 (GOLDBERG) divulgue un emballage transparent constitué de deux demi coquilles pour des masques, destiné à conserver ces produits d'une manière hygiénique. Mais les feux avant et arrière du masque sont entièrement recouvertes par l'emballage.

GB-A-2 205 553 se rapporte à un emballage dont la face avant est transparente pour présenter des marionnettes à la vente. La face arrière de l'emballage présente des ouvertures permettant d'introduire les doigts pour animer la marionnette.

Aucun de ces documents ne permet de conserver la présentation d'un produit après essayage.

Selon la présente invention le conditionnement pour casque de protection comprenant une enveloppe transparente emprisonnant le casque, constitué par deux demi-coquilles réunies par soudure, est caractérisé en ce que la demi-coquille inférieure présente une ouverture correspondant à l'ouverture de passage de la tête à l'intérieur de casque.

Selon une autre caractéristique de l'invention, le plan de joint des deux demi-coquilles présente à sa périphérie un bourrelet dont le bord est soudé, par exemple, par haute fréquence.

De préférence, les deux demi-coquilles sont réalisées en une matière plastique transparente permettant de voir immédiatement la couleur et le type du casque.

Selon une autre caractéristigue de l'invention, le plan de joint des deux demi-coquilles, comprend une ouverture permettant d'accrocher directement le conditionnement sur les tiges d'un linéaire.

Ainsi, grâce à l'invention le casque est constamment protégé contre les rayures ou autres dégradations éventuelles par le conditionnement plastique même en cas de chute à terre. Toutefois, le client éventuel peut passer la tête à l'intérieur de l'ouverture prévue dans la demi-coquille inférieure et essayer le casque sans abimer la face extérieure de celui-ci.

D'autres caractéristiques et avantages de l'invention apparaîtront au cours de la description qui va suivre d'un mode particulier de réalisation, donné uniquement à titre d'exemple non limitatif, en regard des dessins qui représentent :
- La figure 1, une vue en élévation d'un conditionnement selon l'invention ;
- La figure 2 une vue par-dessus du même conditionnement ;
- La figure 3 une vue par-dessous du conditionnement selon l'invention.

Sur la figure 1, le conditionnement pour casque est désigné d'une manière générale par la référence 1. Il se compose de deux demi coquilles, respectivement une demi-coquille supérieure 2 ou calotte destinée à entourer la partie supérieure du casque et une demi-coquille inférieure 3 couvrant la partie inférieure de celui-ci.
Les deux demi-coquilles sont réunies après introduction du casque par un cordon de soudure 5. Celui-ci se trouve ainsi emprisonné.

La forme du conditionnement et notamment celle de la calotte 2 dépend, bien entendu, de la forme du casque et peut prendre soit la forme représentée en trait plein, soit la forme 2a représentée en tirets. Les deux demi-coquilles présentent une partie plane 11 bordée par un bourrelet résultant de l'assemblage d'un demi bourrelet supérieur 4 et un demi bourrelet inférieur 6. A l'intérieur de ce bourrelet peut être introduit, dans un souci de décoration, une corde de couleur par exemple.

Comme cela apparaît sur les figures 2 et 3, le plan de joint des deux demi-coquilles se prolonge à l'avant du casque par une plage ou zone 11 qui est avantagement percée d'un trou 7. Le trou 7 permet d'accrocher le conditionnement contenant un casque dans des linéaires de grandes surfaces et ainsi, ces produits apparaîssent immédiatement dans leurs formes et couleurs à l'acheteur éventuel. En vue de faciliter l'insertion de la visière, un décrochement 10 est avantagement prévu dans la calotte 2.

Par ailleurs, on sait pour un même type de casque l'enveloppe externe qui peut être métallique ou en matière synthétique renforcée par des fibres du genre "KEVLAR" (Marque déposée par DU PONT DE NEMOURS), reste de même volume, seul le revêtement intérieur du casque définissant la taille. Il suffit donc de créer un moule pour la calotte 2, et un moule pour la demi-coquille inférieure 3 pour chaque type de casque.

Conformément à l'invention, et comme cela apparaît sur la figure 3, la demi-coquille inférieure 3 est ouverte en 8 pour permettre le passage de la tête à l'intérieur du casque à travers le conditionnement, le casque reste à ce moment recouvert par la coque en plastique.

La demi-coquille inférieure 3 présente de préférence des bords retournés pour ne pas blesser le client et le bord avant 9 présente un rembourrage destiné à éviter toute éraflure du nez.

Bien entendu, une étiquette d'alarme anti-vol peut être intégrée au conditionnement pour déclencher une alerte en cas de sortie frauduleuse du produit. Les casques inclus dans de tels conditionnements restent toujours propres et non dégradés et l'acheteur final trouve, toujours, en ouvrant le conditionnement, un casque neuf, même si celui-ci a subi des essayages préalables.

## Revendications

1. Conditionnement pour casque de protection comprenant une enveloppe transparente emprisonnant le casque constituée par deux demi-coquilles (2, 3) réunies par une ligne de soudure (5), caractérisé en ce que la demi-coquille inférieure (3) présente une ouverture (8) correspondant au passage de la tête à l'intérieur du casque.

2. Conditionnement selon la revendications 1 caractérisé en ce que les deux demi-coquilles (2,3) sont réalisées en matière plastique transparente.

3. Conditionnement selon l'une des revendications 1 ou 2 caractérisé en ce que les deux demi-coquilles se prolongent à l'avant du casque par une plage (11), la plage (11) étant percé d'un orifice (7) d'accrochage.

4. Conditionnement selon l'une quelconque des revendications précédentes caractérisé en ce que les deux demi-coquilles (2, 3) sont réunies par une ligne de soudure à haute féquence (5).

5. Conditionnement selon l'une quelconque des revendications précédentes caractérisé en ce le plan de joint des deux demi-coquilles présente à sa périphérie un bourrelet (4, 6).

6. Conditionnement selon la revendication 5, caractérisé en ce que une corde de couleur est introduite à l'intérieur du bourrelet (4,6).

## Patentansprüche

1. Verpackung für einen Schutzhelm mit einer transparenten, den Helm einschließenden Hülle, die aus zwei durch eine Schweißnaht (5) verbundenen Halbschalen (2,3) besteht, dadurch gekennzeichnet daß die untere Halbschale (3) eine Öffnung (8) für den Durchgang des Kopfes in das Helminnere aufweist.

2. Verpackung nach Anspruch 1, dadurch gekennzeichnet daß die zwei Halbschalen (2,3) aus transparentem Kunststoff sind.

3. Verpackung nach einem der Ansprüche 1 oder 2, dadurch gekennzeichnet daß die zwei Halbschalen sich vor dem Helm um einen Bereich (11) verlängern, wobei der Bereich (11) mit einer Öffnung (7) zum Aufhängen durchbrochen ist.

4. Verpackung nach einem der vorhergehenden Ansprüche, dadurch gekennzeichnet daß die zwei Halbschalen (2,3) durch eine Hochfrequenz-Schweißnaht (5) verbunden sind.

5. Verpackung nach einem der vorhergehenden Ansprüche, dadurch gekennzeichnet daß die Verbindungsfläche der zwei Halbschalen an ihrem Umfang einen Wulst (4,6) aufweist.

6. Verpackung nach Anspruch 5, dadurch gekennzeichnet daß eine farbige Kordel ins Innere des Wulstes (4,6) eingeführt wird.

## Claims

1. Packaging for a crash helmet comprising a transparent envelope confining the helmet and constituted by two half-shells (2, 3) joined by a bond line (5), characterized in that the lower half-shell (3) has an opening (8) corresponding to the opening through which the head enters the helmet.

2. Packaging according to claim 1, characterized in that the two half-shells (2, 3) are of transparent plastics material.

3. Packaging according to either of claims 1 or 2, characterized in that the two half-shells extend beyond the front of the helmet as a flat area (11), the flat area (11) being pierced by a hole (7) for hanging.

4. Packaging according to any one of the preceding claims, characterized in that the two half-shells (2, 3) are bonded together by a line (5) of high-frequency welding.

5. Packaging according to any one of the preceding claims, characterized in that the plane in which the two half-shells are bonded together has a flange (4, 6) around its periphery.

6. Packaging according to claim 5, characterized in that a colored strip is introduced inside the flange (4, 6).
